# EUROPÄISCHE PATENTSCHRIFT

(11) **EP 3 363 599 B1**
(45) Veröffentlichungstag und Bekanntmachung des Hinweises auf die Patenterteilung: **03.11.2021**
(21) Anmeldenummer: 17156668.0
(22) Anmeldetag: 17.02.2017
(51) Int. Cl.: B25H 3/00, B25H 3/02, B25H 3/06, B25H 1/12, A47F 5/00

(54) **TRÄGERSYSTEM MIT REGALWAGEN**
CARRIER SYSTEM WITH SHELF CART
SYSTÈME DE SUPPORT COMPRENANT UN CHARIOT À RAYONNAGE

(43) Veröffentlichungstag der Anmeldung: 22.08.2018
(73) Patentinhaber: Mehltretter, J. Michael, 82049 Pullach (DE)
(72) Erfinder: Mehltretter, J. Michael, 82049 Pullach (DE)
(74) Vertreter: Lohr, Jöstingmeier & Partner

(56) Entgegenhaltungen:
- WO-A1-2015/013232
- DE-U1- 29 710 341
- US-A1- 2003 222 036
- US-A1- 2005 029 209

## Beschreibung

### Technisches Gebiet

Die Erfindung betrifft einen Greifschalenträger für ein Trägersystem mit einem dafür geeigneten Transportsystem zur effektiven Kommissionierung von Kleinteilen sowie zur schnellen Bestückung von Montagearbeitsplätzen mit Montagematerial sowie mit Werkzeugen im laufenden Betrieb.

### Stand der Technik

Die DE 190 25 33 A1 offenbart eine Entnahmevorrichtung für Materialkästen, mit darunter angeordneten Greifschalen für Kleinteile. Die Materialkästen können einzeln ausgetauscht werden, sodass bei Bedarf durch ein Austauschen der Materialkästen Material nachgefüllt werden kann.

Die DE 382 31 42 offenbart Greifschalenbehälter für eine Magazinanordnung. Die einzelnen Greifschalen haben eine Vorrichtung in Form einer Lasche zum Einhängen derselben an einer Profilschiene. In die Profilschiene werden hierzu Laschen eingehängt, in welche die einzelnen Laschen der Greifschalen eingreifen. Die DE 296 20 387 U1 zeigt eine mobile Vorrichtung zur transportfähigen Aufnahme von Sichtboxen. Die Vorrichtung hat mehrere Schienen mit Laschen in Welche die Sichtboxen eingehängt werden, sodass die einzeln gehalten werden und bei Bedarf getauscht werden können.

Die DE 297 10 341 U1 offenbart eine Tragevorrichtung für Werkzeuge, insbesondere für Fräsköpfe oder dergleichen, mit einem Aufnahmeteil, in dem Ausnehmungen zur Aufnahme der Werkzeuge enthalten sind. Das Aufnahmeteil wird in den Rahmen eines Werkzeugträgers eingesetzt.

Die US 2003/222036 A1 offenbart eine andere Tragevorrichtung für Werkzeuge.

### Darstellung der Erfindung

Bei herkömmlichen Montagearbeitsplätzen wird das zur Montagetätigkeit benötigte Material in Materialkisten bereitgestellt. Die Materialkisten können hierbei als Greifschalen ausgestaltet sein. Das Montagematerial beziehungsweise die angelieferten Kleinteile müssen nach der Kommissionierung auf einen Transportwagen zu dem jeweiligen Arbeitsplatz transportiert werden. Am Arbeitsplatz muss das angelieferte Material dann in dort vorhandene Behälter einsortiert, beziehungsweise die an den Arbeitsplätzen vorhandenen Greifschalen einzeln ausgetauscht werden.

Durch diese Rüsttätigkeit bzw. Bestückungswechsel aufgrund eines Modellwechsels ist eine längere Unterbrechung der Montagetätigkeit am Montagearbeitsplatz nötig. Über mehrere Arbeitsschichten summiert sich die Rüstzeit der einzelnen Montagearbeitsplätze, wodurch eine Verringerung der Effizienz der Montage resultiert. Eine Verringerung der Rüstzeit des einzelnen Montagearbeitsplatzes führt somit zu einer höheren Montageeffizienz wodurch die Kosten für die Montage eines einzelnen Bauteils reduziert werden können.

Der Erfindung liegt die Aufgabe zugrunde, ein effektives System zu gestalten, welches eine Kommissionierung von Kleinteilen sowie einen schnellen Bestückungswechsel oder Rüstwechsel von Werkzeugen oder Material während der laufenden Montage am Montagearbeitsplatz ermöglicht.

Das System umfasst mindestens einen Greifschalenträger, welcher an ein am Montagearbeitsplatz vorhandenes Trägersystem angebracht werden kann. Der Greifschalenträger kann mit einem dafür geeigneten Transportsystem zur effektiven Kommissionierung von Kleinteilen sowie zur schnellen Bestückung von Montagearbeitsplätzen mit Montagematerial sowie mit Werkzeugen zum Montagearbeitsplatz transportiert und dort sehr zeiteffizient getauscht werden.

Der Greifschalenträger ist bevorzugt so konzipiert, dass er von einer Person bequem getragen werden kann. Es umfasst vorzugsweise eine Tragschiene, welche zur Aufnahme bzw. zum Halten von mindestens einer Materialkiste oder mindestens einem Werkzeugträger geeignet ist. Die mindestens eine Materialkiste kann als Greifschale ausgestaltet sein. Greifschalen besitzen ergonomisch gestaltete Greifflächen. Diese ermöglichen ein schnelles und sicheres Greifen von Teilen aus der Schale. Die Tragschiene hat ein erstes freies Ende und ein zweites freies Ende. Die Tragschiene kann gerade oder gebogen ausgeführt sein. Die Tragschiene kann vorzugsweise ein Aufnahmemittel umfassen, über welche die mindestens eine Materialkiste oder der mindestens eine Werkzeugträger an der Tragschiene befestigt werden kann. Das Aufnahmemittel kann beispielsweise als Nut als Lippe ausgestaltet sein. Die mindestens eine Materialkiste oder der mindestens eine Werkzeugträger können dementsprechend eine Zunge oder ein anderes Befestigungselement umfassen, welches in die Nut der Tragschiene eingreifen kann, wodurch die mindestens einer Materialkiste oder der mindestens eine Werkzeugträger an der Tragschiene gehalten wird. Alternativ kann die mindestens eine Materialkiste oder der mindestens eine Werkzeugträger an der Tragschiene auch über rastende Systeme befestigt werden oder direkt mit der Tragschiene verschraubt sein.

Zusätzlich umfasst der Greifschalenträger Handgriffe zum Anheben und positionieren des Greifschalenträgers. Die Handgriffe sind jeweils an dem ersten freien Ende und an dem zweiten freien Ende der Tragschiene angeordnet.

Die Handgriffe können zum ergonomischen Handling des Greifschalenträgersystems eine Arretierungsvorrichtung aufweisen, sodass der Greifschalenträger beispielsweise in einen Transportwagen eingehängt und dort arretiert werden kann. Vorzugsweise sind die Handgriffe über Griffträger an dem ersten freien Ende und dem zweiten freien Ende der Tragschiene befestigt. Die Griffträger können als gewinkelte Bleche oder aus Blöcken aus Kunststoff ausgeführt sein. Die Handgriffe bzw. die Griffträger können sich vorzugsweise rechtwinklig von der Tragschiene weg erstrecken. Vorzugsweise können die Handgriffe parallel zu den Materialkisten oder den Werkzeugträgern verlaufen. Durch diese Anordnung befinden sich die Materialkisten bzw. Werkzeugträger zwischen den Handgriffen bzw. den zugehörigen Griffträgern und schützen die Materialkisten davor durch einen unbeabsichtigten Stoß aus der Tragschiene gehoben zu werden.

Der Greifschalenträger weist zum Anbringen an einem Regalwagen oder an einem Trägersystem eines Montagearbeitsplatzes ein Befestigungssystem auf. Hierzu sind an der Tragschiene des Greifschalenträgers Befestigungsmittel angeordnet. Die Befestigungsmittel können dazu genutzt werden, dass der Greifschalenträger in eine Halteschiene beispielsweise eines Regalwagens oder in die Halteschiene eines Trägersystems eines Montagearbeitsplatzes eingehängt werden kann. Die Haltemittel bzw. Halteschiene kann dazu eine Nut oder eine Lasche aufweisen, welche die Befestigungsmittel aufnimmt. Die Haltemittel bzw. die Halteschiene ist so ausgestaltet, dass der Greifschalenträger nach dem Einhängen in die Haltemittel bzw. die Halteschiene sicher gehalten wird.

Alternativ kann das Befestigungssystem auch durch zwei ineinandergreifende Lippen oder als rastende Verbindung ausgeführt sein, welche einen sicheren Halt gewährleisten.

Der Transportwagen zum Transport des Greifschalenträgers kann als Regalwagen ausgeführt sein, sodass mehrere Greifschalenträger in parallelen Ebenen übereinander angeordnet werden können. Dies ermöglicht einen schnellen und effektiven Transport von mehreren mit Montagematerial oder Werkzeugträgern bestückten Greifschalenträgern zu den Montagearbeitsplätzen. Hierdurch ist ein schnelles Umrüsten von Arbeitsplätzen in einer kurzen Rüstzeit realisierbar.

Der Regalwagen zum Transport des wenigstens einen Greifschalenträgers kann ein Untergestell sowie einen Regalaufbau auf dem Untergestell umfassen. Das Untergestell trägt bevorzugt Räder oder Rollen und kann eine rechteckige Form aufweisen. Der Aufbau auf dem Untergestell kann sich senkrecht von dem quadratischen Untergestell in die Höhe erstrecken oder von der Seite betrachtet eine näherungsweise dreieckige Kontur aufweisen. Vorzugsweise haben das Untergestell und der Aufbau, als Einheit, von der Seite betrachtet, eine trapezförmige Form oder Kontur. Diese Formgebung verbessert die Stabilität des Regalwagens, da der Schwerpunkt des Regalwagens hierdurch nahezu über dem Mittelpunkt der Schnittpunkte der Diagonalen des Grundgestells liegt. Um einen effektiven Transport des Greifschalenträgers zu ermöglichen, kann der Regalwagen mit bis zu vier Rollen ausgestattet sein. Zusätzlich kann der Regalwagen mehrere Einlegeböden zum Ablegen von beispielsweise Kommissionierlisten aufweisen. Zusätzlich können zur besseren Handhabung des Regalwagens mehrere Handgriffe am Regalwagen angebracht sein. Die Handgriffe befinden sich vorzugsweise in einer für den stehenden Kommissionierer ergonomischen Höhe, sodass diese im Stehen leicht zu erreichen sind und der Regalwagen ergonomisch bewegt werden kann.

Der Greifschalenträger und der Regalwagen können zusammen mit einem Trägersystem für einen ergonomisch einstellbaren Arbeitsplatz genutzt werden, sodass sich ein komplettes effizientes Kommissionierungssystem ergibt. Das Trägersystem kann auf die Arbeitsplatte eines Arbeitsplatzes aufgesetzt werden. Es können an einem Arbeitsplatz auch mehrere Trägersysteme genutzt werden.

Das Trägersystem für einen ergonomisch einstellbaren Arbeitsplatz kann mehrere Schwenkbaugruppen umfassen. Jede Schwenkbaugruppe umfasst wenigstens ein hinteres Profil, welches unter einem Winkel mit einem seitlichen Profil verbunden ist. Die einzelnen Schwenkbaugruppen sind bevorzugt über Standfüße verbunden und übereinander angeordnet, sodass die von den hinteren Profilen und seitlichen Profilen aufgespannten Ebenen parallel zueinander liegen. Auf den hinteren Profilen wie auch auf den seitlichen Profilen ist bevorzugt jeweils ein Gleiter vorgesehen. Die Gleiter sind entlang der Profile beweglich gelagert. Jeweils zwei Gleiter, wobei ein Gleiter auf dem wenigstens einem hinteren Profil angeordnet ist und ein Gleiter auf dem mindestens einen seitlichen Profil können als Gleiterpaar aufgefasst werden. Die beiden Gleiter eines Gleiterpaares liegen bevorzugt jeweils in einer Ebene. Auf jeweils einem Gleiterpaar ist bevorzugt über darauf befestigte Stehbolzen je eine Tragschiene schwenkbar gelagert, sodass die Schwenkbewegung der Tragschiene parallel zu einer durch das hintere Profil und das seitliche Profil aufgespannten Ebene liegt. An der Tragschiene kann zusätzlich ein Haltemittel bevorzugt eine Halteschiene befestigt sein, welche zur Aufnahme des Greifschalenträgers geeignet ist. Der Greifschalenträger kann hierzu in eine Nut der Halteschiene eingehängt werden. Das Haltemittel oder die Halteschiene wie auch das Befestigungsmittel können als Lasche und Nut ausgestaltet haben. Ebenfalls können das Haltemittel und das Befestigungsmittel als zwei ineinander greifende Lippen ausgestaltet sein.

### Beschreibung der Zeichnungen

Die Erfindung wird nachstehend ohne Beschränkung des allgemeinen Erfindungsgedankens anhand von Ausführungsbeispielen unter Bezugnahme auf die Zeichnungen exemplarisch beschrieben.
Fig. 1 zeigt ein Greifschalenträger mit einer Mehrzahl eingehängter Greifschalen in einer perspektivischen Ansicht.
Fig. 2 zeigt die Draufsicht auf ein Greifschalenträger.
Fig. 3 zeigt ein Greifschalenträger aus einer Seitenansicht.
Fig. 4 zeigt eine perspektivische Ansicht eines Regalwagens mit einer Mehrzahl von eingehängten Greifschalenträgeren.
Fig. 5 zeigt eine perspektivische Ansicht des Greifschalenträgers mit einem Trägersystem für einen Arbeitsplatz.
Figur 6 zeigt ein Trägersystem mit einem Greifkastenträger.

Figur 1 zeigt eine perspektivische Ansicht eines Greifschalenträgers 700. Der Greifschalenträger 700 umfasst zwei Handgriffe 710 die über jeweils einen Griffträger 720 an einer Tragschiene 740 befestigt sind. Die Tragschiene 740 hat ein erstes freies Ende und ein zweites freies Ende. Erfindungsgemäß ist jeweils ein Griffträger 720 an dem ersten freien Ende und an dem zweiten freien Ende der Tragschiene 740 angeordnet. Die Tragschiene 740 ist somit zwischen den Griffträgern 720 befestigt, sodass die Griffträger 720 einen äußeren Abschluss bilden. Die Griffträger 720 sind bevorzugt als Profilbleche ausgeführt und weisen senkrecht von der Tragschiene 740 weg. Zusätzlich verlaufen die Griffträger bevorzugt 720 nahezu parallel zu den Greifschalen 742.

Die Tragschiene umfasst wenigstens ein Aufnahmemittel, über welche die mindestens eine Materialkiste oder der mindestens eine Werkzeugträger an der Tragschiene befestigt werden kann. Das Aufnahmemittel an der Tragschiene 740 ist vorzugsweise als Nut 741 ausgestaltet, in welche die Greifschalen 742 über eine Zunge eingreifen können. Nach dem Einhängen der Greifschalen 742 in die Nut 741 der Tragschiene 740 liegen diese vorzugsweise mit ihrer Rückseite an der Tragschiene 740 zugewandten Seite an der Tragschiene 740 an, sodass ein stabiler Sitz gewährleistet ist.

An der Tragschiene 740 des Greifschalenträgers 700 sind vorzugsweise zwei Befestigungsmittel 745 angeordnet. Die Befestigungsmittel 745 können dazu genutzt werden, dass der Greifschalenträger 700 in eine Halteschiene 750 beispielsweise eines Regalwagens 800 oder eines Montagearbeitsplatzes eingehängt werden kann. Die Halteschiene 750 weist dazu eine Nut 755 auf, welche die Befestigungsmittel 745 aufnimmt. Die Halteschiene 750 ist so ausgestaltet, dass der Greifschalenträger 700 nach dem Einhängen in die Halteschiene 750 sicher gehalten wird. Grundsätzlich kann aber auch eine andere Anzahl von Befestigungsmitteln vorgesehen werden.

Figur 2 zeigt eine Draufsicht auf den Greifschalenträger 700.

Figur 3 zeigt eine Seitenansicht des Greifschalenträgers 700. Die Tragschiene 740 ist bevorzugt über mehrere Schrauben 715 mit den Griffträgern 720 auf welchen die Handgriffe 710 angeordnet sind verbunden.

Figur 4 zeigt einen Regalwagen 800 zum effektiven Transport von mehreren Greifschalenträgern 700. Der Regalwagen 800 weist ein näherungsweise rechteckiges Grundgestell 805 sowie einen Aufbau 810 auf dem Grundgestell 805 auf. Das Grundgestell 805 und der Aufbau 810 haben zusammen, von der Seite betrachtet, eine trapezförmige Form. Diese Formgebung verbessert die Stabilität des Regalwagens 800. Um einen effektiven Transport des Greifschalenträgers 700 zu ermöglichen, ist der Regalwagen 800 mit vier Rollen 820 bevorzugt am Grundgestell ausgestattet. Zusätzlich weist der Regalwagen 800 bevorzugt wenigstens einen Einlegeboden 830 zum Ablegen von beispielsweise Kommissionierlisten auf. Zusätzlich sind zur besseren Handhabung des Regalwagens 800 bevorzugt mehrere Handgriffe 840 am Regalwagen 800 angebracht. Die Handgriffe befinden sich vorzugsweise in einer für Kommissionierer ergonomischen Höhe, sodass diese im Stehen leicht zu erreichen sind.

Zum Einhängen des Greifschalenträgers 700 sind an dem Regalwagen 800 bevorzugt in verschiedenen Höhen Halteschienen 750 angeordnet. Die Halteschienen 750 sind vorzugsweise in mehreren Ebenen übereinander waagrecht am Aufbau 810 des Regalwagens 800 angeordnet. Die einzelnen Halteschienen 750 verlaufen vorzugsweise parallel zueinander. Die Halteschienen 750 sind vorzugsweise jeweils mit einer Nut 755 versehen, in welche die Befestigungsmittel 745 des Greifschalenträgers 700 eingreifen können. Die Halteschienen 750 können über Distanzstück in einem bestimmten Winkel vom Regalwagen 800 weg geneigt sein. Dies hat den Vorteil, dass die Greifschalenträger 700 nicht senkrecht aus der jeweiligen Halteschiene 750 des Regalwagens 800 entnommen werden muss. Hierdurch wird verhindert, dass bei der Entnahme eines Greifschalenträgers 700 Greifschalen 742 aus einem in einer Ebene darüber angeordneten Greifschalenträgers 700 unbeabsichtigt herausgestoßen werden, sodass deren Inhalt auf den Boden fällt.

Figur 5 zeigt eine perspektivische Ansicht eines Greifschalenträgers 700 in einem Trägersystem 100. Das Trägersystem 100 ist für einen ergonomisch einstellbaren Arbeitsplatz geeignet und kann mehrere übereinander angeordnete Schwenkbaugruppen umfassen. Jede Schwenkbaugruppe umfasst wenigstens ein hinteres Profil 13 welches unter einem Winkel mit einem seitlichen Profil 23 verbunden ist. Die einzelnen Schwenkbaugruppen sind bevorzugt über Standfüße 31, 33 verbunden, sodass Profil 13 und das seitliche Profil 23 in einer Ebene liegt. Wird das System erweitert, so liegen die zusätzlichen Profilpaarungen aus hinterem und seitlichem Profil in einer parallelen Ebene zu dem hinteren Profil 13 und dem seitlichen Profil 23. Auf den hinteren Profilen 13 wie auch auf den seitlichen Profilen 23 ist bevorzugt jeweils ein Gleiter 63, 66 vorgesehen. Die Gleiter 63, 66 sind entlang der Profile 13, 23 beweglich gelagert. Jeweils zwei Gleiter 63, 66 wobei ein Gleiter 66 auf dem wenigstens einem hinteren Profil 13 angeordnet ist und ein Gleiter 63 auf dem mindestens einen seitlichen Profil 21, können als Gleiterpaar aufgefasst werden. Die beiden Gleiter eines Gleiterpaares 63, 66 liegen bevorzugt jeweils in einer Ebene. Auf jeweils einem Gleiterpaar 63, 66 ist bevorzugt über darauf befestigte Stehbolzen je eine Tragschiene 40 schwenkbar gelagert, sodass die Schwenkbewegung der Tragschiene 40 parallel zu einer durch das hintere Profil 13 und das seitliche Profil 23 aufgespannten Ebene liegt. An der Tragschiene 40 kann zusätzlich ein Haltemittel bevorzugt eine Halteschiene 750 befestigt sein, in welche der Greifschalenträger 700 eingehängt werden kann. Die Halteschiene 750 weist hierzu eine Nut 755 auf, in welche vorzugsweise zwei Befestigungsmittel 745 des Greifschalenträgers 700 eingreifen. Die Halteschiene 750 kann über Distanzstück in einem bestimmten Winkel vom Trägersystem 100 weg geneigt sein. Dies hat den Vorteil, dass die Greifschalenträger 700 nicht senkrecht aus der Halteschiene 750 des Trägersystems 100 entnommen werden müssen. Hierdurch wird verhindert, dass bei der Entnahme eines Greifschalenträgers 700 Greifschalen 742 aus einem in einer Ebene darüber angeordneten Greifschalenträgers 700 unbeabsichtigt herausgestoßen werden, sodass deren Inhalt auf den Boden fällt.

Figur 6 zeigt ein Trägersystem 100 für einen ergonomisch einstellbaren Arbeitsplatz aus einer Draufsicht.

### Bezugszeichenliste

- 13: Hinteres Profil
- 23: Seitliches Profil
- 31, 33: Standfüße
- 40: Tragschiene
- 63, 66: Gleiter
- 100: Trägersystem für einen ergonomisch einstellbaren Arbeitsplatz
- 700: Greifschalenträger
- 710: Handgriff
- 715: Schraube
- 720: Griffträger
- 740: Tragschiene
- 741: Nut
- 742: Behälter, Werkzeug, Greifschale
- 745: Befestigungsmittel
- 750: Haltemittel, Halteschiene
- 755: Nut
- 800: Regalwagen
- 805: Grundgestell
- 810: Aufbau
- 820: Rolle
- 830: Einlegeboden
- 840: Handgriff

## Patentansprüche

1. Greifschalenträger (700) zur Aufnahme von Materialkisten oder Werkzeugträgern,
wobei eine Tragschiene (740), die ein erstes freies Ende und ein zweites freies Ende umfasst, zwischen einem ersten Griffträger (720) und einem zweiten Griffträger (720) angeordnet ist,
wobei an dem ersten Griffträger (720) und dem zweiten Griffträger (720) jeweils ein Handgriff (710) angeordnet ist, und wobei die Tragschiene (740) wenigstens ein Aufnahmemittel (741) umfasst, mit welchem Materialbehälter oder Greifschalen gehalten werden können,
wobei an der Tragschiene (740) wenigstens ein Befestigungsmittel (745) angeordnet ist, **dadurch gekennzeichnet, dass** das Befestigungsmittel (745) zum Einhängen des Greifschalenträgers in eine Halteschiene (750) beispielsweise eines Regalwagens (800) oder in die Halteschiene (750) eines Trägersystems (100) eines Montagearbeitsplatzes dient.

2. Greifschalenträger (700) zur Aufnahme von Materialkisten oder Werkzeugträgern nach Anspruch 1,
**dadurch gekennzeichnet, dass**
die Handgriffe (710) im rechten Winkel von der Tragschiene (740) wegzeigen.

3. Regalwagen (800) mit mindestens einem Greifschalenträger (700) nach mindestens einem der vorhergehenden Ansprüche,
**dadurch gekennzeichnet, dass**
der Regalwagen (800) ein Grundgestell (805) und einen Aufbau (810) auf dem Grundgestell (805) aufweist, wobei der Aufbau (810) mehrere Haltemittel bzw. Halteschienen (750) zur Aufnahme der Befestigungsmittel (745) des Greifschalenträgers (700) umfasst.

4. Regalwagen (800) mit mindestens einem Greifschalenträger (700) nach Anspruch 1 oder 2,
**dadurch gekennzeichnet, dass**
die Haltemittel bzw. Halteschiene (750) um einen Winkel schwenkbar sind.

5. Regalwagen (800) mit mindestens einem Greifschalenträger (700) nach einem der Ansprüche 3 oder 4,
**dadurch gekennzeichnet, dass**
der Regalwagen mindestens 3 Rollen (820) sowie mindestens einen Handgriff (840) aufweist.

6. Trägersystem für einen ergonomisch einstellbaren Arbeitsplatz mit mindestens einem Greifschalenträger (700) nach wenigstens einem der Ansprüche 1 bis 2,
**dadurch gekennzeichnet, dass**
das Trägersystem (100) wenigstens eine Schwenkbaugruppe, umfassend ein hinteres Profil (13) und ein unter einem Winkel damit verbundenes seitliches Profil (23), sowie eine Tragschiene (40), die auf einem ersten Gleiter (66) und auf einem zweiten Gleiter (61) schwenkbar angeordnet ist umfasst, wobei der erste Gleiter (66) an dem hinteren Profil (13) beweglich angeordnet ist und der zweite Gleiter (61) an dem seitlichen Profil (23) beweglich angeordnet ist, sodass die Schwenkbewegung der Tragschiene (40) parallel zu einer durch das erste hintere Profil (13) und das erste seitliche Profil (23) aufgespannten Ebene liegt.

7. Trägersystem für einen ergonomisch einstellbaren Arbeitsplatz mit mindestens einem Greifschalenträger (700) nach Anspruch 6,
**dadurch gekennzeichnet, dass**
an der Tragschiene (40) ein Haltemittel oder eine Halteschiene (750) angeordnet ist, welches dazu geeignet ist, einen Greifschalenträger (700) aufzunehmen.

8. Trägersystem für einen ergonomisch einstellbaren Arbeitsplatz mit mindestens einem Greifschalenträger (700) nach Anspruch 7,
**dadurch gekennzeichnet, dass**
das mindestens eine Haltemittel (750) an der Tragschiene die Einstellung eines Neigungswinkels des Greifschalenträgers (700) ermöglicht und/ oder, dass
das mindestens eine Haltemittel (750) ein seitliches Verschieben und/oder Justieren des Greifschalenträgers (700) ermöglicht.

9. Trägersystem für einen ergonomisch einstellbaren Arbeitsplatz nach Anspruch 6, 7 oder 8,
**dadurch gekennzeichnet, dass**
das mindestens eine Haltemittel (750) eine Nut (755) aufweist.

10. Kommissioniersystem für einen ergonomisch einstellbaren Arbeitsplatz umfassend
wenigstens einen Greifschalenträger (700) nach einem der Ansprüche 1 bis 2,
wenigstens einen Regalwagen (800) nach einem der Ansprüche 3 bis 5 und
wenigstens ein Trägersystem (100) nach einem der Ansprüche 6 bis 9,
wobei die Befestigungsmittel (745) an dem Greifschalenträger (700) mit dem Haltemittel (750) an dem Regalwagen (800) und dem Haltemittel (750) an dem Trägersystem (100) zusammenpassen.

## Claims

1. Grab tray support (700) for receiving material boxes or tool carriers,
wherein a support rail (740) comprising a first free end and a second free end, is arranged between a first handle support (720) and a second handle support (720),
wherein a handle (710) is arranged on the first handle support (720) and the second handle support (720), respectively, and
wherein the support rail (740) comprises at least one receiving means (741) with which material containers or grab trays can be held,
wherein
at least one fastening means (745) is arranged at the support rail (740) **characterized in that** the fastening means (745) serves for engaging the grab tray support in a holding rail (750), for example of a shelf trolley (800) or in the holding rail (750) of a support system (100) of a mounting work station.

2. Grab tray support (700) for receiving material boxes or tool carriers according to claim 1,
**characterized in that**
the handles (710) point away from the support rail (740) at a right angle.

3. Shelf trolley (800) with at least one grab tray support (700) according to at least one of the preceding claims,
**characterized in that**
the shelf trolley (800) has a base frame (805) and a structure (810) on the base frame (805), wherein the structure (810) has a plurality of holding means or holding rails (750), respectively, for receiving the fastening means (745) of the grab tray support (700).

4. Shelf trolley (800) with at least one grab tray support (700) according to claim 1 or 2,
**characterized in that**
the fastening means or fastening rail (750), respectively, is pivotable around an angle.

5. Shelf trolley (800) with at least one grab tray support (700) according the one of claims 3 or 4,
**characterized in that**
the shelf trolley comprises at least 3 rollers (820) as well as at least one handle (840).

6. Support system for an ergonomically adjustable working station (100) with at least one grab tray support (700) according to at least one of claims 1 to 2,
**characterized in that**
the support system (100) comprises at least one pivot assembly, comprising a rear profile (13) and a side profile (23) connected thereto under an angle, as well as a support rail (40) which is arranged pivotably on a first slider (66) and on a second slider (61), wherein the first slider (66) is arranged movably on the rear profile (13) and the second slider (61) is arranged movably on the side profile (23), such that the pivoting movement of the support rail (40) is parallel to a plane spanned by the first rear profile (13) and the first side profile (23).

7. Support system for an ergonomically adjustable working station with at least one grab tray support (700) according to one of claim 6,
**characterized in that**
a holding means or a holding rail (750) is arranged at the support rail (40), which holding means or a holding rail is configured for receiving a grab tray support (700).

8. Support system for an ergonomically adjustable working station with at least one grab tray support (700) according to one of claim 7,
**characterized in that**
the at least one holding means (750) at the support rail enables the setting of an inclination angle of the grab tray support (700) and/or
that the at least one holding means (750) enables lateral displacement and/or adjustment of the grab tray support (700).

9. Support system for an ergonomically adjustable working station according to claim 6, 7 or 8,
**characterized in that**
the at least one holding means (750) comprises a groove (755).

10. Order-picking system for an ergonomically adjustable workstation comprising
at least one grab tray support (700) according to one of claims 1 to 2,
at least one shelf trolley (800) according to one of claims 3 to 5 and
at least one support system (100) according to one of claims 6 to 9,
wherein the fastening means (745) on the grab tray support (700) matches with with the holding means (750) on the shelf trolley (800) and the holding means (750) on the support system (100).

## Revendications

1. Support de bacs de préhension (700) pour recevoir des caisses de matériel ou porte-outils,
dans lequel un rail porteur (740), comprenant une première extrémité libre et une deuxième extrémité libre, est disposé entre un premier porte-poignée (720) et un deuxième porte-poignée (720),
dans lequel une poignée (710) est disposée respectivement sur le premier porte-poignée (720) et le deuxième porte-poignée (720), et dans lequel le rail porteur (740) comprend au moins un moyen de réception (741) permettant de maintenir des conteneurs de matériel ou des bacs de préhension,
dans lequel au moins un moyen de fixation (745) est disposé sur le rail porteur (740), **caractérisé en ce que** le moyen de fixation (745) est destiné à l'accrochage du bac de préhension dans un rail de maintien (750) par exemple d'un chariot à rayonnage (800) ou dans le rail de maintien (750) d'un système de support (100) d'un poste de travail de montage.

2. Support de bacs de préhension (700) pour recevoir des caisses de matériel ou porte-outils selon la revendication 1,
**caractérisé en ce que**
les poignées (710) sont détournées du rail porteur (740) à angle droit,

3. Chariot à rayonnage (800) avec au moins un support de bacs de préhension (700) selon au moins l'une des revendications précédentes,
**caractérisé en ce que**
le chariot à rayonnage (800) présente un bâti de base (805) et une superstructure (810) sur le bâti de base (805), la superstructure (810) comprenant plusieurs moyens de maintien ou rails de maintien (750) pour recevoir les moyens de fixation (745) du support de bacs de préhension (700).

4. Chariot de rayonnage (800) avec au moins un support de bacs de préhension (700) selon la revendication 1 ou 2,
**caractérisé en ce que**
les moyens de maintien ou le rail de maintien (750) peuvent pivoter d'un certain angle.

5. Chariot de rayonnage (800) avec au moins un support de bacs de préhension (700) selon l'une des revendications 3 ou 4,
**caractérisé en ce que**
le chariot de maintien présente au moins 3 roulettes (820) ainsi qu'au moins une poignée (840).

6. Système de support pour un poste de travail ergonomique réglable avec au moins un support de bacs de préhension (700) selon au moins l'une des revendications 1 à 2,
**caractérisé en ce que**
le système de support (100) comprend au moins un ensemble pivotant comprenant un profilé arrière (13) et un profilé latéral (23) relié à celui-ci selon un certain angle, ainsi qu'un rail porteur (40) qui est disposé de manière pivotante sur un premier coulisseau (66) et sur un deuxième coulisseau (61), le premier coulisseau (66) étant disposé de manière mobile sur le profilé arrière (13) et le deuxième coulisseau (61) étant disposé de manière mobile sur le profilé latéral (23), de sorte que le mouvement de pivotement du rail porteur (40) est parallèle à un plan défini par le premier profilé arrière (13) et le premier profilé latéral (23).

7. Système de support pour un poste de travail ergonomique réglable avec au moins un support de bacs de préhension (700) selon la revendication 6,
**caractérisé en ce**
**qu'**un moyen de maintien ou un rail de maintien (750) est disposé sur le rail porteur (40), qui est destiné à recevoir un support de bacs de préhension (700).

8. Système de support pour un poste de travail ergonomique réglable avec au moins un support de bacs de préhension (700) selon la revendication 7,
**caractérisé en ce que**
ledit au moins un moyen de maintien (750) sur le rail porteur permet de régler un angle d'inclinaison du support de bacs de préhension (700) et/ou que
ledit au moins un moyen de maintien (750) permet de déplacer latéralement et/ou d'ajuster le support de bacs de préhension (700).

9. Système de support pour un poste de travail ergonomique réglable selon la revendication 6, 7 ou 8,
**caractérisé en ce que**
ledit au moins un moyen de maintien (750) présente une rainure (755).

10. Système de préparation de commandes pour un poste de travail ergonomique comprenant
au moins un support de bacs de préhension (700) selon l'une des revendications 1 à 2,
au moins un chariot à rayonnages (800) selon l'une des revendications 3 à 5 et
au moins un système de support (100) selon l'une des revendications 6 à 9,
dans lequel les moyens de fixation (745) sur le support de bacs de préhension (700) s'emboîtent avec le moyen de maintien (750) sur le chariot à rayonnage (800) et le moyen de maintien (750) sur le système de support (100).
